# FASCICULE DE BREVET EUROPEEN

(11) **EP 2 076 208 B1**
(45) Date de publication et mention de la délivrance du brevet: **24.02.2010**
(21) Numéro de dépôt: 07788831.1
(22) Date de dépôt: 01.06.2007
(51) Int. Cl.: A61D 7/04

(54) **DISPOSITIF D'ANESTHESIE SECURISEE POUR PRELEVEMENTS MEDICAUX EFFECTUES A CADENCE ELEVEE SUR DES PETITS ANIMAUX DE LABORATOIRE**
GESICHERTE NARKOSEVORRICHTUNG FÜR DIE HOCHFREQUENZENTNAHME VON MEDIZINISCHEN PROBEN VON KLEINEN LABORTIEREN
SECURED ANESTHETIC DEVICE FOR HIGH RATE MEDICAL SAMPLING ON SMALL LABORATORY ANIMALS

(30) Priorité: 05.10.2006 FR 0608720
(43) Date de publication de la demande: 08.07.2009
(73) Titulaire: Equipement Veterinaire Minerve, 51310 Esternay (FR)
(72) Inventeur: SANNIE, Sébastien, F-77120 Marolles en Brie (FR); SANNIE, Vincent, F-51210 Corfelix (FR)
(74) Mandataire: Cardy, Sophie Marie
(86) Numéro de dépôt international: PCT/FR2007/000919
(87) Numéro de publication internationale: WO 2008/040856

(56) Documents cités:
- WO-A-03/070308
- WO-A-03/079924
- US-B1- 6 776 158

## Description

### DOMAINE TECHNIQUE DE L'INVENTION

L' invention s'inscrit dans le domaine des activités de recherches médicales et biologiques sur les petits animaux de laboratoire en général et plus particulièrement dans le contexte des applications liées à la pharmacologie. Ces applications imposent d'effectuer des prélèvements sanguins sur un très grand nombre de rongeurs sous anesthésie par inhalation. L'opération sur ces animaux doit être rapide et reproductible tout en assurant aux utilisateurs une exposition voisine de zéro particule d'halogéné au mieux ou aux valeurs maximales d'exposition autorisées au pis. Elle intègre donc les moyens de collecte des vapeurs résiduelles d'anesthésie ainsi que les moyens d'élimination des vapeurs d'anesthésie imprégnant la fourrure des animaux sur lesquels seront effectués les prélèvements.

### ETAT DE LA TECHNIQUE ANTERIEURE

Pour assurer l'endormissement d'un petit animal de laboratoire, les techniques actuelles consistent à utiliser des chambres , caissons ou autres dispositifs individuels d'induction.

Les chambres ou caissons permettent l'anesthésie par groupe d'animaux afin de satisfaire aux objectifs de rendement ( prélèvements sanguins sur un grand nombre d'animaux en vue d'établir des statistiques traitant les résultats sur des protocoles expérimentaux à l'étude ) tout en optimisant les temps d'induction . Les chambres ou caissons d'induction sont destinés à être remplis d'un gaz anesthésiant puis recevoir les animaux vigils à anesthésier. De tels dispositifs sont connus des documents WO03079924 et WO03070308. Certains appareillages nécessitent une vidange complète avant l'extraction du/des animaux à traiter. D'autres négligent la vidange préalable et permettent l'extraction manuelle du/des animaux provenant d'un caisson saturé d'halogénés puis à effectuer postérieurement un complément de gaz manquants. Ils ont pour points communs l'obligation de fermeture du récipient pour l'opération de remplissage par des gaz halogénés suivie d'une opération d'ouverture pour extraction du/des animaux anesthésiés Cette technique présente l'inconvénient majeur de soumettre les animaux à traiter à un temps d'exposition aux anesthésiants différent selon que le prélèvement sera effectué sur le premier ou le dernier animal extrait de la chambre ou caisson, faussant ainsi les conditions expérimentales et les résultats statistiques d'un sujet à l'autre. Une autre pratique courante consiste à utiliser certains dispositifs individuels de maintien sous anesthésie de longue durée nécessitant une pré-anesthésie ( passage préalable de l'animal dans une cage à induction ). Pour se faire et afin de satisfaire aux besoins de rapidité d'exécution , l'opérateur négligera la phase de pré-anesthésie et contraindra l'animal vigil à inhaler directement les gaz anesthésiants provenant du dispositif ( maintien manuel de la tête de l'animal vers la source de gaz anesthésiant provenant du tunnel d'induction ). Si cette pratique présente l'avantage de rapidité et de reproductibilité d'exécution tout en évitant l'imprégnation du pelage de l'animal par les vapeurs d'anesthésie ( arrivée directe au niveau du museau de l'animal), il n'est pas tenu compte du stress imposé à l'animal ni des risques de morsure qu'encourent les utilisateurs.

Certains autres dispositifs individuels permettent une induction directe d'anesthésiant au niveau du museau de chaque animal mais nécessitent un opérateur supplémentaire directement affecté aux manipulations liées à l'anesthésie des animaux alors que les prélèvements seront effectués par un autre opérateur de façon à ce que le temps global du traitement ne soit pas ralenti. S'ils répondent à des conditions expérimentales identiques d'un sujet à l'autre, ils ne satisfont pas aux objectifs économiques puisque deux utilisateurs devront être affectés aux manipulations.

Quels que soient les équipements utilisés, ils ne sont pas conçus pour répondre aux besoins de reproductibilité de l'anesthésie en série d'un grand nombre d'animaux à traiter dans des conditions satisfaisantes de rapidité et de rentabilité d'exécution tout en satisfaisant à la sécurité des personnels opérants.

### EXPOSE DE L'INVENTION

L'invention est un dispositif d'anesthésie sécurisé permettant la manipulation d'un grand nombre d'animaux de laboratoire anesthésiés pendant de courtes durées. Elle protège les personnels d'une exposition résiduelle ou accidentelle aux vapeurs halogénées , du début des l'anesthésies jusqu'à la fin des opérations de manipulation. Elle satisfait à leur contexte de travail caractérisé par des opérations précises , rapides et répétitives réalisées sur des animaux anesthésiés. Elle supprime les contraintes mécaniques de manipulations incompatibles avec ces caractéristiques. L'invention assure simultanément les fonctions suivantes:
- l'induction rapide d'un gaz anesthésiant à un ou plusieurs rongeurs vigils déposés dans un contenant dépourvu de système de fermeture ou d'ouverture appelé cylindre d'induction
- la collecte et l'évacuation des anesthésiques résiduels , accidentels ou fonctionnels provenant des accessoires, de la fourrure de l'animal ou des surfaces de travail lors des manipulations après l'induction à l'aide du dispositif de collecte et d'évacuation.

### En ce qui concerne le cylindre d'induction:

Il s'agit d'un contenant généralement cylindrique positionné verticalement dont le fond est fermé et la partie supérieure , par laquelle s'effectue l'introduction et le retrait de l'animal , est ouverte. Ce cylindre présente des dimensions adaptées à la taille et à la morphologie de l'animal de sorte qu'une fois introduit , il ne pourra s'en extraire par lui-même. Pour des raisons d'asepsie, il pourra être équipé d'une enveloppe interne ou d'un autre contenant extractible adapté, à usage unique ou stérilisable , permettant de faciliter l'introduction ou le retrait de l'animal du système. Le cylindre est connecté à la source de gaz anesthésiants qui débite en continu les vapeurs d'anesthésie seulement , et seulement si les dispositifs de collecte et d'évacuation de gaz résiduels sont actifs. Ledit cylindre, continuellement saturé en gaz anesthésiants, permettra une induction rapide , contrôlée et reproductible de l'animal dès lors qu'il y aura été introduit. Ce même cylindre est contenu dans un second cylindre dont le diamètre et la hauteur sont légèrement supérieurs. L'espace compris entre le cylindre intérieur et le cylindre extérieur est connecté à un dispositif antipollution (dispositif avec charbon actif capable de capter les solvants organiques ). L'ensemble constitué par ces deux contenants est appelé cylindre d'induction. Il sera positionné sur un plan de travail horizontal de façon telle que la partie supérieure, par laquelle sera introduit l'animal , se trouvera dans le même plan que la surface de travail sur laquelle seront manipulés les animaux; surface de travail elle-même équipée des dispositifs de collecte et d'évacuation des gaz résiduels d'anesthésie.

### En ce qui concerne le dispositif de collecte et d'évacuation :

Ce dispositif vise à supprimer les émissions de particules de gaz anesthésiants dans l'environnement de travail des opérateurs lors de la manipulation des animaux durant les opérations post-induction.

Ce dispositif comprend trois niveaux d'aspirations des excédents de gaz anesthésiants:
- le premier , le plus chargé en particules halogénées , est réalisé à l'aide d'un dispositif antipollution dynamique connu en lui-même , et équipé de filtres au charbon actif. Les données techniques usuelles et reconnues comme donnant les meilleures performances pour le captage des solvants organiques , indiquent que la vitesse de traversée d'une colonne de charbon actif située en aval, doit être proche de 0.5 mètre par seconde. Compte tenu de ce préalable, la partie supérieure du cylindre d'induction , connectée au dispositif antipollution, permettra donc d'aspirer les excédents d'agents anesthésiants à un débit modéré et calculé de façon à satisfaire à ce critère.
- Le second niveau d'aspiration , chargé des particules résiduelles d'halogénés provenant du cylindre et qui n'auraient pas été extraites au premier niveau d'aspiration , s'effectue en limite supérieure dudit cylindre.
- Le troisième niveau d'aspiration , chargé des particules résiduelles d'halogénés provenant de l'animal anesthésié et placé sur le plan de travail réservé aux prélèvements.

L'importante vitesse d'aspiration des particules résiduelles , de l'ordre de 1 mètre par seconde, assure une extraction quasi totale des résidus d'halogénés imprégnant la fourrure lorsque les animaux sont sortis du cylindre. Le plan de travail horizontal est équipé de tamis filtrants permettant d' obtenir un flux d'aspiration vertical , uniforme et continu , allant du haut vers le bas de sorte que tout épanchement d'anesthésiants dans l'environnement de travail des personnels manipulant sera évité.

Le deuxième et troisième niveau d'aspiration des gaz résiduels est réalisé à l'aide d' une turbine connectée au réseau d'évacuation et de traitement de l'air chargé spécifique au laboratoire. Son débit d'aspiration est contrôlé et varie en fonction de l'état de colmatage des tamis d'aspiration. Toute anomalie concernant le débit d'aspiration (excès de colmatage des tamis ) ou toute anomalie du système d'évacuation et de traitement de l'air chargé sera pris en compte et signalé.

### PRESENTATION SYNTHETIQUE DU SHEMA FIG 1 / 1

Présentation des flux de gaz induits ( 3 ) circulant dans le cylindre ( 2 ), dont l'excès est piégé à un premier niveau d'aspiration ( 5 ) par un système antipollution au charbon actif ( 7 ) . Les gaz résiduels du deuxième ( 8 ) et troisième niveau d'aspiration ( 11 ) sont collectés dans le bâti ( 1 ) puis dirigés vers un réseau d'évacuation et de traitement de l'air chargé via la turbine (12 ) commandée et le canal ( 10 ) d'aspiration. Un dispositif de sécurité ( 15 ) équipe la source de distribution de gaz qui interrompt l'arrivée ( 14 ) desdits gaz s'il détecte une anomalie des circuits d'aspiration des gaz pollués.

### EXPOSE DETAILLE D'UN MODE DE REALISATION

L'ensemble du dispositif est lié au bâti ( 1 ) qui assure sa stabilité. Le cylindre ( 2 ), positionné sous les deux plans de travail ( 16 ) , est obstrué en partie basse et ouvert en partie haute ( 9 ) . Sur la partie basse du cylindre ( 2 ) existe un canal ( 3 ) raccordé à la source de distribution des gaz anesthésiants située en amont du dispositif de sécurité (15 et 14). Le cylindre ( 2 ) est placé dans le cylindre ( 4 ) de sorte que l'espace ( 5 ) existant entre la surface extérieure dudit cylindre ( 2 ) et la surface intérieure du cylindre ( 4 ) , raccordé au canal d'aspiration ( 6 ) , est connecté à un système antipollution dynamique ( 7 ). Ce système antipollution ( 7 ) , constituant le premier niveau d'aspiration des gaz résiduels d'anesthésie , dispose d'une sortie d'air filtré reliée à une canalisation ( 13 ) elle-même raccordée au canal d'aspiration ( 10 ). Le bâti ( 1 ) , destiné à collecter les deux autres sources possibles d'émanation de gaz résiduels polluants , dispose d'un passage ( 8 ) situé à la jonction des deux plans ( 16 ) et de la périphérie haute du cylindre ( 2 ) . Il dispose également de deux plans ( 16 ) intégrés et équipés de tamis d'aspiration ( 11 ) .

L'ensemble du bâti ( 1 ) est relié au réseau général d'évacuation et de traitement de l'air chargé via la turbine d'aspiration ( 12 ) connectée au canal d'aspiration ( 10 ) . Ledit bâti ( 1 ) collecte donc les gaz résiduels d'anesthésie provenant des tamis aspirants ( 11 ) et du passage ( 8 ) matérialisant ainsi les deux autres niveaux d'aspiration des gaz polluants. Le dispositif de sécurité ( 15 ) pilote le régime de la turbine ( 12 ) et gère la mise en service du dispositif d'obturation ( 14 ) de la source de distribution des gaz halogénés en cas de détection d'anomalie de fonctionnement de l'extraction.

### APPLICATIONS INDUSTRIELLES POSSIBLES

L'invention peut s'inscrire dans tous domaines d'activités nécessitant la manipulation de corps porteurs de particules nocives ou toxiques devant être soustraites de l'environnement de travail les manipulateurs.

## Revendications

1. Dispositif permettant d'induire un gaz anesthésiant à un petit animal de laboratoire, ledit dispositif comportant un bâti (1) et un contenant (9) appelé cylindre d'induction demeurant ouvert en permanence en partie supérieure et fermé en partie inférieure, ledit contenant présentant un cylindre intérieur (2) et un cylindre extérieur (4), un espace (5) étant délimité par la périphérie externe du cylindre intérieur (2) et par la périphérie interne du cylindre extérieur (4), et comportant en outre un canal d'introduction (3) pour l'introduction en continu d'un flux d'agents anesthésiques dans ledit cylindre intérieur (2) et un système d'extraction pour l'extraction simultanée d'air chargé des gaz résiduels d'anesthésie, ledit système d'extraction comprenant trois niveaux d'aspirations calibrées à savoir:
- un premier niveau d'aspiration où de l'air chargé de gaz résiduels provenant de la partie haute du cylindre intérieur (2) est canalisé dans l'espace (5) puis dirigé vers un système antipollution (7) au charbon actif via un canal d'extraction (6),
- un second niveau d'aspiration où de l'air chargé de gaz résiduels provenant d'un passage (8) existant entre le bord supérieur du cylindre intérieur (2) et le bâti (1) est canalisé dans ledit bâti (1) puis dirigé vers une turbine d'aspiration (12) reliée à un réseau général d'évacuation et de traitement de l'air chargé de gaz résiduels via un canal d'aspiration (10), et
- un troisième niveau d'aspiration où de l'air chargé de gaz résiduels provenant de deux plans (16) équipés de tamis d'aspiration (11) calibrés est canalisé dans le bâti (1) puis dirigé vers la turbine d'aspiration (12) reliée au réseau général d'évacuation et de traitement de l'air chargé de gaz résiduels via le canal d'aspiration (10).

2. Dispositif selon la revendication 1 **caractérisé en ce que** la partie supérieure du contenant est positionnée en dessous des deux plans (16),lesdits plans (16) étant intégrés au bâti (1).

3. Dispositif selon les revendications 1 à 2 **caractérisé en ce qu'**il comporte en outre un dispositif de sécurité (15) , ledit dispositif de sécurité étant apte à détecter une anomalie d'aspiration de l'air chargé de gaz résiduels et à interrompre l'arrivée des gaz anesthésiants par la mise en service d'un système d'obturation (14) du canal d'introduction (3) d'agents anesthésiques lorsque une anomalie d'aspiration de l'air chargé de gaz résiduels est détectée.

4. Dispositif selon les revendications 1 à 3 **caractérisé en ce** le système antipollution au charbon actif (7) est relié au réseau général d'évacuation et de traitement de l'air chargé de gaz résiduels via des canaux d'aspiration (13, 10).

## Claims

1. A device enabling anesthetic gas to be induced to a small laboratory animal, said device comprising a supporting structure (1) and a container (9) referred to as an induction cylinder that remains permanently open in its top portion and closed in its bottom portion, said container presenting an inner cylinder (2) and an outer cylinder (4), a space (5) being defined by the outer periphery of the inner cylinder (2) and by the inner periphery of the outer cylinder (4), the cylinder also including an introduction channel (3) for continuously introducing a stream of anesthetic agent into said inner cylinder (2) and an extraction system for simultaneously extracting air filled with residual anesthetic gas, said extraction system comprising three calibrated suction levels, namely:
- a first suction level in which air filled with residual gas coming from the top portion of the inner cylinder (2) is channeled into the space (5) and then directed towards an active carbon antipollution system (7) via an extraction channel (6);
- a second suction level in which air filled with residual gas coming from a passage (8) existing between the top edge of the inner cylinder (2) and the supporting structure (1) is channeled into said supporting structure (1) and then directed towards a suction turbine (12) connected to a general network for removing and treating air filled with residual gas via a suction channel (10); and
- a third level of suction in which air filled with residual gas coming from two work planes (16) fitted with calibrated suction screens (11) is channeled into the supporting structure (1) and then directed via the suction channel (10) towards the suction turbine (12) connected to the general network for removing and treating air filled with residual gas.

2. A device according to claim 1, **characterized in that** the top portion of the container is positioned below the two work planes (16), which work planes (16) are incorporated in the supporting structure (1).

3. A device according to claims 1 to 2, **characterized in that** it further includes a safety device (15), said safety device being suitable for detecting an anomaly in the suction of the air filled with residual gas, and for interrupting the arrival of anesthetic gas by operating a shutter system (14) for closing the anesthetic agent introduction channel (3) when an anomaly is detected in the suction of air filled with residual gas.

4. A device according to claims 1 to 3, **characterized in that** the active carbon antipollution system (7) is connected to the general network for removing and treating air filled with residual gas via suction channels (13, 10).

## Patentansprüche

1. Vorrichtung, die ermöglicht, einem kleinen Labortier ein Anästhesiegas zuzuführen, wobei die Vorrichtung ein Gestell (1) sowie einen als Zuführzylinder bezeichneten Behälter (9) umfaßt, der im oberen Teil dauerhaft geöffnet und im unteren Teil geschlossen bleibt, wobei der Behälter einen Innenzylinder (2) und einen Außenzylinder (4) umfaßt, wobei durch den Außenumfang des Innenzylinders (2) und durch den Innenumfang des Außenzylinders (4) ein Raum (5) begrenzt wird, und wobei er ferner einen Einleitungskanal (3) für das kontinuierliche Einleiten eines Anästhetikastroms in den Innenzylinder (2) sowie ein Abzugssystem für das gleichzeitige Abziehen von mit den restlichen Anästhesiegasen belasteter Luft umfaßt, wobei das Abzugssystem drei kalibrierte Absaugebenen umfaßt, nämlich:
- eine erste Absaugebene, auf der mit Restgasen belastete Luft, die aus dem oberen Teil des Innenzylinders (2) stammt, in den Raum (5) geleitet wird, anschließend über einen Abzugskanal (6) zu einem Aktivkohle-Abgasreinigungssystem (7) geführt wird,
- eine zweite Absaugebene, auf der mit Restgasen belastete Luft, die aus einem zwischen dem oberen Rand des Innenzylinders (2) und dem Gestell (1) vorhandenen Durchgang (8) stammt, in das Gestell (1) geleitet wird, anschließend über einen Absaugkanal (10) zu einer Absaugturbine (12) geführt wird, die mit einem Gesamtnetz zum Abführen und zum Behandeln der mit Restgasen belasteten Luft verbunden ist, und
- eine dritte Absaugebene, auf der mit Restgasen belastete Luft, die von zwei Ebenen (16) stammt, die mit kalibrierten Ansaugsieben (11) ausgestattet sind, in das Gestell (1) geleitet wird, anschließend über den Absaugkanal (10) zu der Absaugturbine (12) geführt wird, die mit dem Gesamtnetz zum Abführen und zum Behandeln der mit Restgasen belasteten Luft verbunden ist.

2. Vorrichtung nach Anspruch 1, **dadurch gekennzeichnet, daß** der obere Teil des Behälters unterhalb der beiden Ebenen (16) angeordnet ist, wobei die Ebenen (16) in das Gestell (1) integriert sind.

3. Vorrichtung nach den Ansprüchen 1 bis 2, **dadurch gekennzeichnet, daß** sie ferner eine Sicherheitseinrichtung (15) umfaßt, wobei die Sicherheitseinrichtung geeignet ist, eine Anomalie beim Absaugen der mit Restgasen belasteten Luft zu erfassen und, wenn eine Anomalie beim Absaugen der mit Restgasen belasteten Luft erfaßt wird, die Zufuhr der Anästhesiegase durch Ingangsetzen eines Systems zum Verschließen (14) des Kanals zum Einleiten (3) von Anästhetika zu unterbrechen.

4. Vorrichtung nach den Ansprüchen 1 bis 3, **dadurch gekennzeichnet, daß** das Aktivkohle-Abgasreinigungssystems (7) über Absaugkanäle (13, 10) mit dem Gesamtnetz zum Abführen und zum Behandeln der mit Restgasen belasteten Luft verbunden ist.
